# FASCICULE DE BREVET EUROPEEN

(11) **EP 3 462 967 B1**
(45) Date de publication et mention de la délivrance du brevet: **08.04.2020**
(21) Numéro de dépôt: 17725639.3
(22) Date de dépôt: 30.05.2017
(51) Int. Cl.: A44B 11/25

(54) **DISPOSITIF DE CONNEXION POUR SANGLES, OBJETS, PARTIES DE VÊTEMENTS ET ACCESSOIRES**
VERBINDUNGSVORRICHTUNG FÜR GURTE, OBJEKTE, TEILE VON KLEIDUNGSSTÜCKEN ODER ACCESSOIRES
CONNECTION DEVICE FOR STRAPS, OBJECTS, PIECES OF CLOTHING AND ACCESSORIES

(30) Priorité: 30.05.2016 FR 1600870
(43) Date de publication de la demande: 10.04.2019
(73) Titulaire: Readynovation SAS, 75017 Paris (FR)
(72) Inventeur: LEBRETON, Yann, 93110 Rosny Sous Bois (FR)
(74) Mandataire: Gevers & Orès
(86) Numéro de dépôt international: PCT/EP2017/063032
(87) Numéro de publication internationale: WO 2017/207566

(56) Documents cités:
- GB-A- 2 165 299
- JP-U- S6 074 615
- US-A- 4 779 315
- US-A- 5 203 058

## Description

La présente invention concerne un dispositif destiné à assurer la connexion de sangles, d'objets ou de parties de vêtements et d'accessoires. Ce dispositif qui est une boucle à clipsage rapide présente un certain nombre d'avantages par rapport aux systèmes classiques, ces derniers en effet n'ont pas su se renouveler tant au niveau de la fonctionnalité que de la rationalisation de leurs composants. Il existe en particulier des boucles de clipsage présentant deux parties identiques comme décrit dans le document US 5,203,058.

Le dispositif selon l'invention permet de répondre à ces besoins, il comporte en effet selon une première caractéristique deux pièces strictement identiques et complémentaires, de sorte que l'on peut les associer pour qu'elles forment un assemblage cohérent, pour ce faire ces pièces disposent premièrement d'une partie mâle qui est une barre coudée possédant un avant bras flexible qui se déploie vers l'extérieur des pièces, jouant le rôle d'un ressort dans le but d'assurer le verrouillage ou l'ouverture de ce dispositif et deuxièmement d'une partie femelle qui est une coque destinée à l'emboîtement de cette barre coudée, par ailleurs chaque pièce possède des organes de verrouillage, mâles et femelles, disposés sur la face interne de la barre coudée au milieu de chaque pièce.

Selon des modes particuliers de réalisation le profil du bord des coques peut assumer des dessins différents comme par exemple : Des lignes parallèles, brisées ou de profil sinusoïdal.

Les dessins annexés, illustrent l'invention :
La figure 1 représente une des pièces complémentaires en vue de côté.
La figure 2 représente une des pièces complémentaires en vue de face.
La figure 3 représente une des pièces complémentaires en vue axonométrique.
La figure 4 représente les pièces complémentaires assemblées, en vue de côté.
La figure 5 représente une coupe longitudinale sur les pièces complémentaires assemblées en vue de côté.
La figure 6 représente une variante du montage des organes fonctionnels d'une des pièces complémentaires perpendiculairement au corps de la boucle en vue de côté.
La figure 7 représente une variante du montage des organes fonctionnels d'une des pièces complémentaires perpendiculairement au corps de la boucle en vue axonométrique.
La figure 8 représente une variante du montage des organes fonctionnels d'une des pièces complémentaires perpendiculairement au corps de la boucle en vue de dessous.
La figure 9 représente l'assemblage d'une variante du montage des organes fonctionnels des pièces perpendiculairement au corps de la boucle en vue de côté.
La figure 10 représente une coupe longitudinale sur l'assemblage d'une variante du montage des organes fonctionnels des pièces perpendiculairement au corps de la boucle en vue de côté.

En référence à ces dessins, le dispositif comporte deux pièces de plastique ou de tout autre matériau approprié, strictement identiques. Ces pièces identiques sont également complémentaires, car elle peuvent être associées et emboîtées pour former un assemblage fonctionnel destiné à connecter des sangles, parties d'accessoires et tout autre type de lien souples ou rigides. Le mode d'assemblage de ces deux pièces est intuitif car il ne laisse aucun doute quant à leur complémentarité. Ainsi chaque pièce est constituée d'une base (1), (fig. 1) ou partie arrière (qui peut être un passant ou tout autre système de mise en relation avec un corps souple ou rigide) de laquelle émerge une barre coudée (2) (fig. 1) qui est une structure possédant un bras rigide (3) (fig. 1) formant bord sur son côté interne à la pièce et prolongée par un avant bras flexible (4) (fig. 1) qui se déploie le long de son côté externe, de sorte que l'articulation formée par ce bras rigide (3) et par ce bras flexible (4), génère un coude (5) (fig. 1) orienté vers l'avant de chaque pièce.

Chaque pièce possède une partie creuse émergeant de la base (1) qui est une coque (6) (fig. 1), destinée à l'emboîtement de la barre coudée (2) de la pièce complémentaire, se développant parallèlement à celle-ci et présentant une ouverture (7) (fig. 3) sans discontinuité depuis l'intérieur de la pièce jusque vers sa partie avant.

La longueur des bras flexibles (4) est telle que l'emboîtement des pièces complémentaires provoque la flexion de ceux-ci et la mise en butée de leurs faces externes contre la paroi interne des coques (6), (fig. 5).

Chaque pièce possède sur la face interne de son bras rigide (3) des organes de verrouillage, parties mâle et femelle qui se matérialisent par la présence de parties saillantes (8) (fig. 1 & 2) et de décaissés (9) (fig. 1) de sorte que lorsqu'on associe les pièces, ces aménagements s'emboîtent parfaitement assurant ainsi le verrouillage du dispositif.

Les parties saillantes (8) sont des massifs dont les profils en forme de coin présentent un plan légèrement incliné vers l'avant de la pièce de sorte que l'extrémité de ces plans vient se confondre avec la courbure du coude (5).

Les parties saillantes (8) sont séparées par une gorge (10) (fig. 2) qui présente à sa base un plan incliné parallèle aux plans inclinés de ces parties saillantes (8).

Les parties en décaissé (9) (fig. 1) présentent deux réservations dont le profil est un décalque de celui des parties saillantes (8), mais inversées selon un plan de symétrie vertical.

Les réservations sont séparées de manière égale par un voile vertical (11) (fig. 1) dont la partie supérieur est constitué d'un plan incliné parallèle au plan incliné de la gorge (10) et dont l'épaisseur est légèrement inférieure à la largeur de celle-ci.

L'écartement des bords des coques (6) des pièces complémentaires par rapport au centre de ces pièces et donc l'un par rapport à l'autre, est défini de manière à laisser un espace suffisant qui permet l'assemblage et l'ouverture du dispositif, cet espace étant proportionnel à la hauteur des parties saillantes (8) cumulée à la profondeur des décaissés (9).

Selon une variante structurelle entrainant un autre mode de réalisation, tous les aménagements cités précédemment sont montés perpendiculairement à la base (1), (fig. 6 ; 7 ; 8 ; 9 & 10).

## Revendications

1. Dispositif destiné à assurer la connexion de sangles, d'objets ou de parties de vêtements et d'accessoires, le dispositif comportant deux pièces strictement identiques et complémentaires, de sorte que l'on peut les associer pour qu'elles forment un assemblage cohérent, pour ce faire ces pièces disposent premièrement d'une partie mâle qui est une barre coudée (2) possédant un avant bras flexible (4) qui se déploie vers l'extérieur des pièces, jouant le rôle d'un ressort dans le but d'assurer le verrouillage ou l'ouverture de ce dispositif et deuxièmement d'une partie femelle qui est une coque (6) destinée à l'emboîtement de cette barre coudée (2), **caractérisé en ce que** chaque pièce possède des organes de verrouillage, mâles et femelles, disposés sur la face interne de la barre coudée (2) au milieu de chaque pièce.

2. Dispositif selon la revendication 1, **caractérisé en ce que** chaque pièce dispose d'une base (1) ou partie arrière de laquelle émerge la barre coudée (2) qui est une structure possédant un bras rigide (3) formant bord sur son côté interne à la pièce et prolongée par l'avant bras flexible (4) qui se déploie le long de son côté externe, de sorte que l'articulation formée par le bras rigide (3) et par le bras flexible (4), génère un coude (5) orienté vers l'avant de chaque pièce.

3. Dispositif selon la revendication 2, **caractérisé en ce que** chaque pièce possède une partie creuse émergeant de la base (1) qui est la coque (6), destinée à l'emboîtement de la barre coudée (2) de la pièce complémentaire, se développant parallèlement à celle-ci et présentant une ouverture (7) sans discontinuité depuis l'intérieur de la pièce jusque vers sa partie avant.

4. Dispositif selon la revendication 3, **caractérisé en ce que** la longueur des bras flexibles (4) est telle que l'emboîtement des pièces complémentaires provoque la flexion de ceux-ci et la mise en butée de leur faces externes contre la paroi interne des coques (6).

5. Dispositif selon la revendication 2, **caractérisé en ce que** chaque pièce possède sur la face interne de son bras rigide (3) les organes de verrouillage, parties mâle et femelle qui se matérialisent par la présence de parties saillantes (8) et de décaissés (9) de sorte que lorsqu'on associe les pièces, ces aménagements s'emboîtent parfaitement assurant ainsi le verrouillage du dispositif.

6. Dispositif selon la revendication 5, **caractérisé en ce que** les parties saillantes (8) sont des massifs dont les profils en forme de coin présentent un plan légèrement incliné vers l'avant de la pièce de sorte que l'extrémité de ces plans vient se confondre avec la courbure du coude (5).

7. Dispositif selon l'une des revendications 5 & 6, **caractérisé en ce que** les parties saillantes (8) sont séparées par une gorge (10) qui présente à sa base un plan incliné parallèle aux plans inclinés de ces parties saillantes (8).

8. Dispositif selon la revendication 5, **caractérisé en ce que** les parties en décaissé (9) présentent deux réservations dont le profil est un décalque de celui des parties saillantes (8), mais inversées selon un plan de symétrie vertical.

9. Dispositif selon la revendication 8, **caractérisé en ce que** les réservations sont séparées de manière égale par un voile vertical (11) dont la partie supérieur est constitué d'un plan incliné parallèle au plan incliné de la gorge (10) et dont l'épaisseur est légèrement inférieure à la largeur de celle-ci.

10. Dispositif selon la revendication 3, **caractérisé en ce que** l'écartement des bords des coques (6) des pièces complémentaires par rapport au centre de ces pièces et donc l'un par rapport à l'autre est défini de manière à laisser un espace suffisant qui permet l'assemblage et l'ouverture du dispositif, cet espace est proportionnel à la hauteur des parties saillantes (8) cumulée à la profondeur des décaissés (9).

## Patentansprüche

1. Vorrichtung, die dazu bestimmt ist, für die Verbindung von Gurten, Objekten oder Teilen von Kleidungsstücken und Accessoires zu sorgen,
wobei die Vorrichtung zwei strikt identische und komplementäre Stücke umfasst, sodass sie assoziiert werden können, damit sie eine kohärente Einheit bilden, wozu diese Stücke erstens über einen Steckteil verfügen, der eine abgewinkelte Stange (2) ist, die einen biegsamen Vorderarm (4) besitzt, der sich nach außerhalb der Stücke entfaltet, der die Aufgabe einer Feder mit dem Ziel übernimmt, für das Verriegeln oder das Öffnen dieser Vorrichtung zu sorgen, und zweitens über einen Buchsenteil, der eine Schale (6) ist, die zum Verschachteln dieser abgewinkelten Stange (2) bestimmt ist,
**dadurch gekennzeichnet, dass** jedes Stück Verriegelungsorgane, Stecker und Buchsen, besitzt, die auf der Innenseite der abgewinkelten Stange (2) in der Mitte jedes Stücks angeordnet sind.

2. Vorrichtung nach Anspruch 1, **dadurch gekennzeichnet, dass** jedes Stück über eine Basis (1) oder einen hinteren Teil verfügt, aus der/dem die abgewinkelter Stange (2) hervorgeht, die eine Struktur ist, die einen starren Arm (3) besitzt, der auf seiner Innenseite zu dem Stück einen Rand bildet und von dem biegsamen Vorderarm (4) verlängert ist, der sich entlang seiner Außenseite derart entfaltet, dass das Gelenk, das von dem starren Arm (3) und dem biegsamen Arm (4) gebildet wird, einen Winkel (5) erzeugt, der zu der Vorderseite jedes Stücks gerichtet ist.

3. Vorrichtung nach Anspruch 2, **dadurch gekennzeichnet, dass** jedes Stück einen hohlen Teil besitzt, der aus der Basis (1) austritt, die die Schale (6) ist, die zum Verschachteln der abgewinkelten Stange (2) des komplementären Stücks bestimmt ist, der sich parallel zu diesem erstreckt und eine Öffnung (7) ohne Unterbrechung von dem Inneren des Stücks bis zu dessen Vorderteil aufweist.

4. Vorrichtung nach Anspruch 3, **dadurch gekennzeichnet, dass** die Länge der biegsamen Arme (4) derart ist, dass das Verschachteln der komplementären Stücke für das Biegen derselben und das Anschlagen ihrer Außenflächen gegen die Innenwand der Schalen (6) sorgt.

5. Vorrichtung nach Anspruch 2, **dadurch gekennzeichnet, dass** jedes Stück auf der Innenfläche seines starren Arms (3) Verriegelungsorgane, Steck- und Buchsenteile, besitzt, die durch die Anwesenheit hervorstehender (8) und ausgeschnittener Teile (9) derart verkörpert sind, dass sich diese Anordnungen, wenn die Teile verbunden werden, perfekt verschachteln, wodurch für die Verriegelung der Vorrichtung gesorgt wird.

6. Vorrichtung nach Anspruch 5, **dadurch gekennzeichnet, dass** die hervorstehenden Teile (8) Klötze sind, deren Profile in Kantenform eine leicht zu der Vorderseite des Stücks geneigte Ebene aufweisen, sodass das Ende dieser Ebenen mit der Krümmung des Winkels (5) zusammenfällt.

7. Vorrichtung nach einem der Ansprüche 5 und 6, **dadurch gekennzeichnet, dass** die hervorstehenden Teile (8) durch eine Nut (10) getrennt sind, die an ihrer Basis eine geneigte Ebene parallel zu den geneigten Ebenen dieser hervorstehenden Teile (8) aufweist.

8. Vorrichtung nach Anspruch 5, **dadurch gekennzeichnet, dass** die ausgeschnittenen Teile (9) zwei Aussparungen aufweisen, deren Profil demjenigen der hervorstehenden Teile (8), aber gemäß einer vertikalen Symmetrieebene, umgekehrt entspricht.

9. Vorrichtung nach Anspruch 8, **dadurch gekennzeichnet, dass** die Aussparungen auf gleichmäßige Art von einem vertikalen Steg (11) getrennt sind, dessen oberer Teil aus einer geneigten Ebene parallel zu der geneigten Ebene der Nut (10) besteht, und dessen Stärke etwas kleiner ist als deren Breite.

10. Vorrichtung nach Anspruch 3, **dadurch gekennzeichnet, dass** der Abstand der Ränder der Schalen (6) der komplementären Stücke in Bezug auf die Mitte dieser Stücke, und daher in Bezug zueinander, derart definiert ist, dass ein ausreichender Raum belassen wird, der das Zusammenfügen und das Öffnen der Vorrichtung erlaubt, wobei dieser Raum zu der Höhe der hervorstehenden Teile (8) kumuliert mit der Tiefe der ausgeschnittenen (9) proportional ist.

## Claims

1. Device intended for connecting straps, objects or parts of clothing and accessories, the device comprising two strictly identical and complementary parts that can be combined to form a coherent assembly, wherein these parts have firstly a male portion which is an angled bar (2) having a flexible front arm (4) that is deployed towards the outside of the parts, acting as a spring to lock or open the device, and secondly a female portion which is a shell (6) wherein the angled bar (2) is intended to be inserted, **characterised in that** each part comprises male and female locking members arranged on the inner face of the angled bar (2) in the middle of each part.

2. Device according to claim 1, **characterised in that** each part has a base (1) or rear portion from which the angled bar (2) emerges, which is a structure having a rigid arm (3) forming an edge on the side that is internal to the part and being extended by the flexible front arm (4) that is deployed along the external side thereof, such that the articulation formed by the rigid arm (3) and the flexible arm (4) generates a shoulder (5) oriented towards the front of each part.

3. Device according to claim 2, **characterised in that** each part comprises a hollow portion emerging from the base (1), which is the shell (6), intended for the insertion of the angled bar (2) of the complementary part and arranged parallel with the latter and having an opening (7) without discontinuity from the inside of the part to the front portion thereof.

4. Device according to claim 3, **characterised in that** the length of the flexible arms (4) is such that the insertion of the complementary parts causes them to bend and causes the outer faces thereof to abut against the inner wall of the shells (6).

5. Device according to claim 2, **characterised in that** each part has, on the inner face of the rigid arm (3) thereof, locking members which are male and female portions that are formed by the presence of protruding (8) and hollow (9) portions, such that when the parts are combined, these arrangements fit perfectly into one another and ensure the locking of the device.

6. Device according to claim 5, **characterised in that** the protruding portions (8) are solid portions with corner-shaped profiles that have a plane that slopes gently towards the front of the part, such that the end of these planes merges with the curvature of the shoulder (5).

7. Device according to one of claims 5 and 6, **characterised in that** the protruding parts (8) are separated by a groove (10) that has at the base thereof, a sloped plane parallel with the sloped planes of said protruding portions (8).

8. Device according to claim 5, **characterised in that** the hollow portions (9) have two reserved sections with a profile that matches that of the protruding portions (8), but inverted according to a vertical plane of symmetry.

9. Device according to claim 8, **characterised in that** the reserved sections are separated by a vertical separation (11), the upper part of which consists of a sloped plane parallel with the sloped plane of the groove (10) and with a thickness that is slightly smaller than the width thereof.

10. Device according to claim 3, **characterised in that** the spacing of the edges of the shells (6) of the complementary part with respect to the centre of these parts, and therefore with respect to one another, is defined so as to leave sufficient space for the assembly and opening of the device, this space being proportional to the height of the protruding portions (8) cumulated with the depth of the hollow portions (9).
